# EUROPÄISCHE PATENTSCHRIFT

(11) **EP 0 672 360 B1**
(45) Veröffentlichungstag und Bekanntmachung des Hinweises auf die Patenterteilung: **03.05.2000**
(21) Anmeldenummer: 95102129.4
(22) Anmeldetag: 16.02.1995
(51) Int. Cl.: A41H 37/00

(54) **Maschine zum Ansetzen von Nieten, Druckknöpfen und dergleichen**
Machine for fitting rivets, press-studs or the like
Machine pour sortir des rivets, boutons-pression et analogues

(30) Priorität: 15.03.1994 DE 4408691
(43) Veröffentlichungstag der Anmeldung: 20.09.1995
(73) Patentinhaber: YKK Corporation, Chiyoda-ku, Tokyo 101 8642 (JP)
(72) Erfinder: Kamps, Rolf, D-42329 Wuppertal (DE)
(74) Vertreter: Stenger, Watzke & Ring Patentanwälte

(56) Entgegenhaltungen:
- EP-A- 0 381 226
- EP-A- 0 381 227
- CH-A- 366 508
- DE-A- 4 225 264
- US-A- 1 373 500
- US-A- 2 559 278

## Beschreibung

Die Erfindung betrifft eine Maschine zum Ansetzen von Nieten, Druckknöpfen oder dergleichen, mit einem Oberwerkzeug mit einem Oberstempel, einem Unterwerkzeug mit einem Unterstempel, einem Antrieb und einer Zuführvorrichtung, wobei der Ober- und Unterstempel über ein Getriebe mit dem Antrieb verbunden und relativ zueinander hin- und herbewegbar sind, wobei die Hubsteuerung für den Unterstempel über einen von einer Exzenterscheibe angesteuerten Hebel erfolgt.

Derartige Maschinen zum Ansetzen von Nieten, Druckknöpfen oder dergleichensind an sich bekannt. Eine derartige Maschine offenbart beispielsweise die DE-A-42 25 264, bei welcher jedoch der Unterstempel nicht angetrieben ist und somit keine Ausgleichsbewegungen durchführt. Ungeachtet der Tatsache, ob der Unterstempel angetrieben ist oder nicht erfolgt bei den aus dem Stand der Technik bekannten Vorrichtungen keine Einstellung der Hubkraft und keine Berücksichtigung von Materialstärken. So werden bei größeren Materialstärken zum einen ein Wegausgleich benötigt, zum anderen aber eine Krafteinstellung.

Aus der US-A-1 373 500 ist eine gattungsgemäße Vorrichtung bekannt, bei welcher eine Exzenterscheibe einen Hebel antreibt, der mit einer Rolle an der Exzenterscheibe anliegt. Die Exzenterscheibe bewegt einen Hebel, der um einen festen Lagerpunkt dreht. Der unter dem Lagerpunkt liegende Hebelbereich ist gelenkig mit einem weiteren Hebel verbunden, der seinerseits eine um einen Punkt drehbare Steuerkulisse bewegt. In der Steuerkulisse ist ein Steuernocken am Hubarm des Unterwegzeugs geführt. Die Exzenterscheibe bewirkt also ein Hin- und Herkippen des Antriebshebels, der um einen Lagerpunkt dreht, so daß der Hebelarm hin- und herbewegt wird. Diese Druckschrift gibt keinen Hinweis, wie die Maschine auf unterschiedliche Materialstärken bei jeweils gleicher Stichqualität einstellbar ist. Eine Einstellschraube macht die Länge des Unterwerkzeugs und damit die Ausgangsposition veränderlich, so daß gleichzeitig mit der Ausgangsposition auch der Hebelweg verändert wird, die Qualität also nicht stabil ist. Eine vergleichbare Vorrichtung ist auch in der US-A-2 559 278 offenbart, bei welcher ein Unterwerkzeug direkt über eine Exzenterscheibe angetrieben ist, wobei sich zwar über eine angesetzte Hebelverlängerung der Angriffspunkt und damit die Ausgangshöhe bei gleichzeitiger Veränderung des Hebelarms einstellen läßt. Eine Bearbeitung unterschiedlicher Materialstärken ohne Qualitätsveränderung ist nicht offenbart.

Es ist daher die **Aufgabe** der vorliegenden Erfindung, eine Maschine der gattungsgemäßen Art dahingehend zu verbessern, daß unterschiedliche Materialstärken in jeweils gleicher Qualität bearbeitet werden können.

Zur technischen **Lösung** dieser Aufgabe wird mit der Erfindung vorgeschlagen, daß der Hebel einen auf einer Hebelachse angeordneten Zweiarmhebel, einen mit einem Ende des Zwei arm hebels gelenkig verbundenen Antriebshebel und eine beide verbindende Steuerstange umfaßt, wobei das freie Ende des Zweiarmhebels mit dem Unterstempel zusammenwirkt und wobei mehrere alternative Befestigungspunkte für die Steuerstange angeordnet sind.

Durch die erfindungsgemäße Ausgestaltung des Steuerhebels für den Unterstempel ist es möglich, durch die Variation der Befestigung für die Steuerstange zum einen einen Wegausgleich zum anderen über die Variation des Hebelarms einen Kraftausgleich herbeizuführen.

In vorteilhafter Weise wird vorgeschlagen, daß die alternativen Befestigungspunkte durch eine Reihe von am Antriebshebel ausgebildeten Bohrungen gebildet sind. Dadurch läßt sich die Steuerstange hinsichtlich des Kraftangriffspunktes am Antriebs-hebel verstellen, wodurch eine Krafteinstellung bewirkt wird.

Alternativ wird vorgeschlagen, daß die alternativen Befestigungspunkte durch eine Führungskurve in Form eines Langloches am Antriebshebel gebildet ist. Damit wird eine stufenlose Ver-stellbarkeit der Steuerstange am Antriebshebel bewirkt. In vorteilhafter Weise wird an der Führungskurve eine Skala angeordnet.

Zur Unterstützung der Wegeinstellung wird in vorteilhafter Weise vorgeschlagen, daß die Steuerstange längenverstellbar ausgebildet ist. Gemäß einem Vorschlag der Erfindung wird dies dadurch realisiert, daß die Steuerstange eine Gewindestange mit einer Gewindehülse ist. Je nach Eindringtiefe der Gewindestange in die Gewindehülse läßt sich somit die Länge der Steuerstange und damit der Hubweg variieren.

Die Erfindung ist nicht auf die konkrete Realisierung beschränkt. Anstelle einer Steuerstange kann auch eine Verbindungsplatte oder dergleichen eingesetzt werden. Darüber hinaus kann auch eine andere Art der starren Verbindung zwischen dem Antriebshebel und dem Hebelarm eingesetzt werden. Wesentlich ist, daß sich die Grundeinstellung, d. h. die Neigung des Hebelarms einstellen und sich ein Krafteinleitungspunkt variieren läßt.

Weitere Vorteile und Merkmale der Erfindung ergeben sich aus der folgenden Beschreibung anhand der Figuren. Dabei zeigen:
- Figur 1: eine schematische Darstellung einer Maschine gemäß einem Ausführungsbeispiel und
- Figur 2: eine schematische Darstellung des Antriebshebelbereiches in einer alternativen Ausführungsform.

Die Maschine zum Ansetzen von Nieten, Druckknöpfen oder dergleichen umfaßt eine Antriebsscheibe 1, die in Getriebeverbindung mit einer Schubkurbelscheibe 2 steht. In fester Verbindung mit der Schubkurbelscheibe 2 ist auf der gleichen Welle eine Exzenterscheibe 3 angeordnet, wobei die Verbindung zwischen Exzenterscheibe 3 und Schubkurbelscheibe 2 durch eine Verbindungsschraube 4 realisiert ist. Die Verbindungsschraube 4 ist in einem in der Schubkurbelscheibe 2 angeordneten Langloch angeordnet, so daß sich die Exzenterscheibe 3 hinsichtlich der Steuerzeitpunkte einstellen läßt. Die Exzenterscheibe 3 steht mit einer Laufrolle 5 in Verbindung, die an einem Antriebshebel 6 angeordnet ist. Der Antriebshebel 6 weist Stufeneinstellungsbohrungen 7 auf. Mittels einer Gelenkverbindung 10 ist am Antriebshebel 6 ein Ende des Hebelarms 29 verbunden, der ein um eine Hebelachse 11 bewegbarer Zweiarmhebel ist. In einer der Stufeneinstellungsbohrungen 7 am Antriebshebel 6 ist ein Anschlußauge 12 einer Steuerstange befestigt. Die Steuerstange umfaßt eine Verstellhülse 13, sowie an ihrem anderen Ende ein weiteres Anschlußauge 14, welches am Hebelarm 29 befestigt ist. Am freien Ende des Hebelarms 29 ist eine Laufrolle 15 angeordnet, die mit dem Unterstempel 16 zusammenwirkt. Der Unterstempel 16 ist durch eine Feder vorgespannt und wird von dem Hebelarm 29 auf und nieder bewegt.

Die Schubkurbelscheibe 2 steht in Verbindung mit einem Stößelwagen 18, wozu eine an der Schubkurbelscheibe 2 angeordnete Laufrolle 19 in einer Führungsbahn 20 des Stößelwagens 18 läuft. Die Führungsbahn 20 hat einen Radius, so daß sich eine Rastzeit in der hinteren Umkehrposition ergibt, bei welcher von der Laufrolle 19 keine Vorschubkräfte auf den Stößelwagen 18 übertragen werden, weil die Laufrolle 19 in der Führungsbahn 20 abläuft. Am Stößelwagen 18 sind Stößel 21 angeordnet, mit welchen die Artikel den Werkzeugen zum definierten Zeitpunkt zugeführt werden.

Die mit der Antriebsscheibe 1 verbundene Kurbelstange 22 betätigt einen Hebel 23, der um eine Achse bewegbar ist und an seinem anderen Hebelende eine Gelenkverbindung 24 aufweist, an welcher ein Verbindungshebel 25 befestigt ist. Am anderen Ende des Verbindungshebels 25 ist ein Stößel 26 angeordnet, an dessen unteren Ende der Oberstempel 27 befestigt ist. Im Bereich des Oberstempels 27 ist ein Haltewerkzeug 28 angeordnet.

Die Funktion einer derartigen Maschine ist an sich bekannt. Im Zusammenhang mit der vorliegenden Anmeldung ist von Bedeutung, daß die Steuerstange, gebildet durch die Anschlußaugen 12, 14, eine Gewindestange und die Verstellhülse 13, längsverstellbar ist, und darüber hinaus alternative Befestigungspunkte für das Anschlußauge 12 am Antriebshebel 6 angeordnet sind. Durch die Auswahl der jeweiligen Stufeneinstellungsbohrung für die Befestigung des Anschlußauges 12 wird der Kraftangriffspunkt variiert.

Bei dem in Figur 2 gezeigten alternativen Ausführungsbeispiel weist der Antriebshebel 6 eine längliche Führungsbahn 8 auf, neben der eine Skala 9 angeordnet ist. Das Anschlußauge 12 läßt sich nun an einer beliebigen Position fixieren, wozu herkömmliche Bolzenverbindungen dienen können. Dadurch ist eine stufenlose Verstellung des Lastangriffpunktes möglich.

Durch die beschriebene Ausgestaltung ist die Berücksichtigung unterschiedlicher Materialstärken bei der Bearbeitung möglich und es findet ein Druckausgleich und ein Wegausgleich statt.

### Bezugszeichenliste

- 1: Antriebsscheibe
- 2: Schubkurbelscheibe
- 3: Exzenterscheibe
- 4: Verbindungsscheibe
- 5: Laufrolle
- 6: Antriebshebel
- 7: Stufeneinstellungsbohrungen
- 8: längliche Führungsbahn
- 9: Skala
- 10: Gelenkverbindung
- 11: Hebelachse
- 12: Anschlußauge
- 13: Verstellhülse
- 14: Anschlußauge
- 15: Laufrolle
- 16: Unterstempel
- 17: Feder
- 18: Stößelwagen
- 19: Laufrolle
- 20: Führungsbahn
- 21: Stößel
- 22: Kurbelstange
- 23: Hebel
- 24: Gelenkverbindung
- 25: Verbindungshebel
- 26: Stößel
- 27: Oberstempel
- 28: Haltewerkzeug
- 29: Hebelarm
- 30: Steuerstange

## Patentansprüche

1. Maschine zum Ansetzen von Nieten, Druckknöpfen oder dergleichen mit einem Oberwerkzeug mit einem Oberstempel (29), einem Unterwerkzeug mit einem Unterstempel (16), einem Antrieb und einer Zuführvorrichtung (18,21), wobei der Ober- und Unterstempel über ein Getriebe mit dem Antrieb verbunden und relativ zueinander hin- und herbewegbar sind, wobei die Hubsteuerung des Unterstempels über einen von einer Exzenterscheibe angesteuerten Hebel (29) erfolgt,
**dadurch gekennzeichnet,**
daß der Hebel einen auf einer Hebelachse (11) angeordneten Zweiarmhebel (29), einen mit einem Ende des Zweiarm hebels (29) gelenkig verbundenen Antriebshebel (6) und eine beide verbindende Steuerstange (30) umfaßt, wobei das freie Ende des Zweiarmhebels (29) mit dem Unterstempel (16) zusammenwirkt und wobei mehrere alternative Befestigungspunkte für die Steuerstange angeordnet sind.

2. Maschine nach Anspruch 1, dadurch gekennzeichnet, daß die alternativen Befestigungspunkte durch eine Reihe von Bohrungen (7) am Antriebshebel gebildet sind.

3. Maschine nach Anspruch 1, dadurch gekennzeichnet, daß die alternativen Befestigungspunkte durch eine längliche Führungsbahn (8) am Antriebshebel (6) gebildet sind.

4. Maschine nach Anspruch 3, dadurch gekennzeichnet, daß im Bereich der Führungsbahn (8) eine Skala (9) angeordnet ist.

5. Maschine nach einem der vorhergehenden Ansprüche, dadurch gekennzeichnet, daß die Steuerstange (30) längenverstellbar ist.

6. Maschine nach Anspruch 5, dadurch gekennzeichnet, daß die Steuerstange eine Gewindestange und eine Verstellhülse (13) aufweist.

## Claims

1. Machine for fitting rivets, press-studs or the like, having a top tool with a top die (27), a bottom tool with a bottom die (16), a drive and a feed device (18, 21), the top and bottom dies being connected to the drive via a mechanism and being movable relative to one another in a reciprocating manner, the stroke control of the bottom die being effected via a lever (29) activated by an eccentric disc, characterized in that the lever comprises a two-armed lever (29) arranged on a lever pivot (11), a drive lever (6) connected to one end of the two-armed lever (29) in an articulated manner, and a control rod (30) connecting the two-armed lever (29) and the drive lever (6), the free end of the two-armed lever (29) interacting with the bottom die (16), and a plurality of alternative fastening points being arranged for the control rod.

2. Machine according to Claim 1, characterized in that the alternative fastening points are formed by a row of holes (7) on the drive lever.

3. Machine according to Claim 1, characterized in that the alternative fastening points are formed by an elongated guideway (8) on the drive lever (6).

4. Machine according to Claim 3, characterized in that a scale (9) is arranged in the region of the guideway (8).

5. Machine according to one of the preceding claims, characterized in that the control rod (30) is adjustable in length.

6. Machine according to Claim 5, characterized in that the control rod has a threaded rod and an adjusting sleeve (13).

## Revendications

1. Machine destinée à la fixation de rivets, de boutons-pression ou analogues, et comprenant un outil supérieur comportant un poinçon supérieur (29), un outil inférieur comportant un poinçon inférieur (16), un dispositif d'entraînement et un dispositif d'alimentation en pièces (18, 21), les poinçons supérieur et inférieur étant reliés, par l'intermédiaire d'un mécanisme de transmission, au dispositif d'entraînement et étant propres à exécuter un mouvement de va-et-vient l'un par rapport à l'autre, la commande de course pour le poinçon inférieur s'effectuant par l'intermédiaire d'un levier (29) commandé à partir d'un disque d'excentrique,
caractérisée en ce que le levier comprend un levier à deux bras (29), placé sur un axe de levier (11), un levier d'entraînement (6) relié de manière articulée à une extrémité du levier à deux bras (29), et une tige de commande (30) reliant les deux, l'extrémité libre du levier à deux bras (29) coopérant avec le poinçon inférieur (16) et plusieurs points possibles de fixation étant prévus pour la tige de commande.

2. Machine selon la revendication 1, caractérisée en ce que les points possibles de fixation sont constitués par une série de trous (7) pratiqués au niveau du levier d'entraînement.

3. Machine selon la revendication 1, caractérisée en ce que les points possibles de fixation sont constitués par une glissière de guidage (8) allongée au niveau du levier d'entraînement (6).

4. Machine selon la revendication 3, caractérisée en ce qu'une graduation (9) est prévue dans la zone de la glissière de guidage (8).

5. Machine selon l'une des revendications précédentes, caractérisée en ce que la tige de commande (30) est réglable en longueur.

6. Machine selon la revendication 5, caractérisée en ce que la tige de commande présente une tige filetée et une douille mobile (13).
